# EUROPÄISCHE PATENTANMELDUNG

(11) **EP 0 379 888 A1**
(43) Veröffentlichungstag der Anmeldung: **01.08.1990**
(21) Anmeldenummer: 90100424.2
(22) Anmeldetag: 10.01.1990
(51) Int. Cl.: E02D 29/02

(54) **Bauelement für Zellenbauwerke mit Schüttmaterialfüllung**

(30) Priorität: 25.01.1989 DE 3902145
(71) Anmelder: Jaecklin, Felix Paul, Dr., CH-5400 Ennetbaden (CH)
(72) Erfinder: Jaecklin, Felix Paul, Dr., CH-5400 Ennetbaden (CH)

(57) **Zusammenfassung**

Bei Bauelementen für Zellenbauwerke mit Schüttmaterialfüllung, mit Vorderwand, Rückwand und Seitenwänden, wobei die Aussenfläche der Vorderwand in Bezug auf die Einbaulage des Bauelementes in Richtung von unten nach oben vorspringend verläuft, besteht das Problem, bei gleichbleibendem Aufwand an Beton und ohne erhöhten Arbeitsaufwand bei der Herstellung eine grössere statische Stabilität im Frontbereich sowie verbesserte akustische Absorptions- und Dispersionseigenschaften der Frontfläche zu erreichen.

Zur Lösung wird wenigstens ein Teil (B) der Aussenfläche der Vorderwand (13) gekrümmt ausgebildet und erhält mindestens eine Krümmungsachse (X-X), die unter einem Winkel zu einer in der Einbaulage des Bauelementes horizontalen Bezugsebene (BE) angeordnet ist.

## Beschreibung

Die Erfindung betrifft Bauelemente für Zellenbauwerke mit Schüttmaterialfüllung, insbesondere für bepflanzbare BöschungsStützwände und Schallschutzwände mit Erdfüllung, umfassend eine Vorderwand, eine Rückwand und zwei Seitenwände, insbesondere solche Bauelemente, bei denen die Aussenfläche der Vorderwand in Bezug auf die Einbaulage des Bauelementes in Richtung von unten nach oben vorspringend verläuft. Solche Bauelemente werden durchweg aus Beton - meist mit Armierung - im Guss- oder Pressverfahren mit Hilfe entsprechender Formen hergestellt.

Ein Zellen-Bauelement dieser Art ist bekannt aus der EP-A.0 102 637. Gegenüber diesem Stand der Technik besteht die Erfindungsaufgabe hauptsächlich darin, bei gleichem Aufwand an Beton und ohne erhöhte Arbeitsintensität bei der Herstellung eine grössere statische Stabilität im Frontbereich des kasten- oder rahmenartigen Elementkörpers sowie verbesserts Dispersions- und Absorptionseigenschaften dieses aus der Bauwerkfront herausstehenden Frontbereiches zu erreichen. Die erfindungsgemässe Lösung dieser Hauptaufgabe ist bestimmt durch die Merkmale des Anspruchs 1 bzw. des Anspruchs 2.

Eine Weiterbildung der Erfindungsaufgabe ist darauf gerichtet, bei kasten- bzw. rahmenartigen Zellenbauelementen der eingangs genannten Art mit geringem Formgebungsaufwand sowie ohne Material-Mehraufwand eine verbesserte Formschluss-Verbundsicherung der Elemente gegen Verschiebung zueinander in Seitenrichtung bzw. in Richtung Front-Rückseite zu erreichen. Die Erfindungsgemässe Lösung dieser Aufgabe ist bestimmt durch die Merkmale jeweils eines der Ansprüche 12 bis 17, insbesondere aber auch gemäss sinnvoller Kombinationen der Merkmale der Ansprüche 1 bis 17 untereinander.

Eine andere Weiterbildung der Erfindungsaufgabe richtet sich darauf, mit kastenförmigen Zellenbauelementen der vorliegenden Art eine erhöhte Element-Vertikalstabilität sowie - insbesondere im Falle der Bestimmung für die Erstellung von Hang-Stützbauwerken - eine erhöhte Stützwirkung gegenüber der Hinterfüllungsmasse zu ermöglichen. Die erfindungsgemässe Lösung dieser Aufgabe ist bestimmt durch die Merkmale der Ansprüche 19 bzw. 20, letztere mit Bezug auf die Bauwerkstruktur selbst.

Weitere Merkmale der Erfindung werden unter Bezugnahme auf die in den Zeichnungen schematisch dargestellten Ausführungsbeispiele erlaäutert.

Die Elementausführungen gemäss Fig. 1 und 2 umfassen eine Vorderwand 13 bzw. 23, eine Rückwand 11 bzw. 21 und zwei Seitenwände 12 bzw. 22, wobei die Aussenfläche der Vorderwand in Bezug auf die Einbaulage des Bauelementes in Richtung von unten nach oben vorspringend verläuft. Die Abschnitte B, D, E der Aussenfläche der Vorderwand sind gekrümmt ausgebildet, und zwar bezüglich entsprechender Krümmungsachsen, die unter einem Winkel zu einer in der Einbaulage des Bauelementes horizontalen Bezugsebene angeordnet ist. Der Uebersichtlichkeit halber ist nur in Fig.1 eine solche Krümmungsachse X-X mit der Bezugsebene BE angedeutet.

Bei der Ausführung nach Fig.1 ist wesentlich, dass ein Teil C der Aussenfläche der Vorderwand 13 gewölbt ausgebildet ist. Hierdurch ergibt sich eine besonders günstige Formfestigkeit, darüberhinaus eine interessante ästhetische Frontgestaltung.

Wesentlich für beide Ausführungen ist ferner, dass die Aussenfläche der Vorderwand 13, 23 wenigstens annähernd absatzfrei oder sogar knickkfrei in die Aussenfläche wenigstens einer Seitenwand 12, 22 übergeht. Entsprechendes gilt auch für die Innenflächen. Hierdurch werden Kerbeffekte vermieden.

Ein besonders wichtiges Merkmal der gezeigten Ausführungen besteht ferner darin, dass die Aussenfläche der Vorderwand 13, 23 eine räumlich in Richtung von unten nach oben vorspringend sowie in einer Horizontalprojektion auf die Rückwand 11, 21 mit Abstand von den Seitenwänden 12, 22 verlaufende Bugkante 15, 25 aufweist. Neben der interessanten ästhetischen Gestaltung ist dabei die hohe Dispersionswirkung für Schallschutzwände bedeutsam.

Hervorzuheben sind ferner folgende Merkmale:

Die Horizontalprojektion der Bugkante 15, 25 auf die Rückwand 11, 21 ist symmetrisch zu den Seitenwänden 12 verlaufend ausgebildet. Die Bugkante 15 erstreckt sich ferner vorteilhaft nur über einen Teil der Höhe der Vorderwand 13 und geht nach unten in einen im wesentlichen knickfreien, vorzugsweise gewölbten Abschnitt C der Vorderwand über. Die Innenfläche der Vorderwand verläuft in ihrem der Bugkante gegenüberliegenden Bereich unter Bildung eines verstärkten Wandquerschnitts ausgerundet. Dies ergibt abermals eine vorteilhafte Stabilisierung. Der maximal vorspringende Bereich der Oberkante OKV der Vorderwand 13, 23 hat eine bezüglich der Oberkanten OKS der Seitenwände 12, 22 niedrigere Höhenlage, wodurch sich ein vergrösserter Oeffnungsquerschnitt der Frontseite mit günstiger Wirkung für die Bepflanzung ergibt.

Gleiches gilt für das Gestaltungsmerkmal, wonach ein frontseitiger Abschnitt der Oberkante OKV der Vorderwand 13, 23 in Richtung nach vorn abfallend ausgebildet ist.

Der kastenförmige Körper des Bauelementes ist mit einer bodenseitigen Oeffnung OE versehen, die durch abgewinkelte oder wulstartige Ansätze AS eines Teils der Unterkanten der benachbarten Elementwände begrenzt ist.

In Fig.3 und 4 ist eine Zellen-Stütz- und -Schallschutzwand gezeigt, die beispielsweise aus Elementen ähnlich Fig.2 aufgebaut ist. Die Elemente sind in Frontansicht schachbrettartig gegeneinander versetzt angeordnet und stützen sich im wesentlichen nur mit ihren Seitenwänden aufeinander ab. Die Böschungen BO der Schüttfüllung in den Frontöffnungen bieten ersichtlich einen grossflächigen Zutritt für die Besonnung und Beregnung der angedeuteten Grünbepflanzung. Auch die hervorragende Dispersions- und Absorptionswirkung der Frontfläche im Hinblick auf den Schallschutz wird hieraus anschaulich. Bezüglich der Abstützungsstabilität infolge der gegen die Vertikale geneigten und fluchtend angeordneten Element-Rückwände wird mit Bezug auf diese Ausführung auf die Merkmale der Ansprüche 18 bis 19 verwiesen.

In den Figuren 5 bis 8 sind verschiedene Ausführungen der sich auf die gegenseitige Formschlussverbindung der Bauelemente im Bereich der Rückwand beziehenden Erfindungslösungen dargestellt. Hierzu wird auf die Merkmale der Ansprüche 12 bis 16 verwiesen. Wesentlich ist hier die Gestaltung der Ober- bzw. Unterkanten der Elementrückwände mit den zugehörigen, als Formschlussverriegelungen wirkenden Absätzen ABS in Fig.5, ABB in Fig.7 und ABHo bzw. ABHu in Fig. 8.

Wesentlich für die Verbundfestigkeit der Elemente untereinander innerhalb des Bauwerkes sind ferner die seitlichen Ausnehmungen KEB, durch die längere, ein- oder mehrlagige Hüllelemente aus weichflexiblem Flachmaterial geführt werden können siehe Fig. 1), 2 und 9.

Fig.9 zeigt endlich eine besonders stabile und voluminöse Elementausführung, bei der zur Versteifung der Seitenwände gegeneinander eine Quer-Zwischenwand ZW vorgesehen ist.

## Patentansprüche

1. Bauelement für Zellenbauwerke mit Schüttmaterialfüllung, insbesondere für bepflanzbare Böschungs-Stützwände und Schallschutzwände mit Erdfüllung, umfassend eine Vorderwand, eine Rückwand und zwei Seitenwände, wobei die Aussenfläche der Vorderwand in Bezug auf die Einbaulage des Bauelementes in Richtung von unten nach oben vorspringend verläuft, dadurch gekennzeichnet, dass wenigstens ein Teil (B, D, E) der Aussenfläche der Vorderwand (13, 23) gekrümmt ausgebildet ist und mindestens eine Krümmungsachse (X-X) aufweist, die unter einem Winkel zu einer in der Einbaulage des Bauelementes horizontalen Bezugsebene (BE) angeordnet ist.

2. Bauelement für Zellenbauwerke mit Schüttmaterialfüllung, insbesondere für bepflanzbare Böschungs-Stützwände und Schallschutzwände mit Erdfüllung, umfassend eine Vorderwand, eine Rückwand und zwei Seitenwände, wobei die Aussenfläche der Vorderwand in Bezug auf die Einbaulage des Bauelementes in Richtung von unten nach oben vorspringend verläuft, insbesondere auch nach Anspruch 1, dadurch gekennzeichnet, dass wenigstens ein Teil (C) der Aussenfläche der Vorderwand (13) gewölbt ausgebildet ist.

3. Bauelement nach Anspruch 1 oder 2, dadurch gekennzeichnet, dass die Aussenfläche der Vorderwand (13, 23) wenigstens annähernd absatzfrei oder knickkfrei in die Aussenfläche wenigstens einer Seitenwand (12, 22) übergeht.

4. Bauelement nach einem der Ansprüche 1 bis 3, dadurch gekennzeichnet, dass die Innenfläche der Vorderwand (13, 23) wenigstens annähernd absatz- oder knickfrei in die Innenfläche wenigstens einer Seitenwand (12, 22) übergeht.

5. Bauelement nach einem der vorangehenden Ansprüche, dadurch gekennzeichnet, dass die Aussenfläche der Vorderwand (13, 23) wenigstens eine räumlich in Richtung von unten nach oben vorspringend sowie in einer Horizontalprojektion auf die Rückwand (11, 21) mit Abstand von den Seitenwänden (12, 22) verlaufende Bugkante (15, 25) aufweist.

6. Bauelement nach Anspruch 5, dadurch gekennzeichnet, dass die Horizontalprojektion der Bugkante (15, 25) auf die Rückwand (11, 21) wenigstens annähernd symmetrisch zu den Seitenwänden (12) verlaufend ausgebildet ist.

7. Bauelement nach Anspruch 5 oder 6, dadurch gekennzeichnet, dass sich die Bugkante (15) nur über einen Teil der Höhe der Vorderwand (13) erstreckt und nach unten in einen im wesentlichen knickfreien, vorzugsweise gewölbten Abschnitt (C) der Vorderwand übergeht.

8. Bauelement nach einem der Ansprüche Ansprüche 5 bis 7, dadurch gekennzeichnet, dass die Innenfläche der Vorderwand in ihrem der Bugkante gegenüberliegenden Bereich unter Bildung eines verstärkten Wandquerschnitts ausgerundet verläuft.

9. Bauelement nach einem der vorangehenden Ansprüche, dadurch gekennzeichnet, dass wenigstens der maximal vorspringende Bereich der Oberkante (OKV) der Vorderwand (13, 23) eine bezüglich der Oberkanten (OKS) der Seitenwände (12, 22) niedrigere Höhenlage aufweist.

10. Bauelement nach Anspruch 9, dadurch gekennzeichnet, dass wenigstens ein frontseitiger Abschnitt der Oberkante (OKV) der Vorderwand (13, 23) in Richtung nach vorn abfallend ausgebildet ist.

11. Bauelement nach einem der vorangehenden Ansprüche, gekennzeichnet durch eine Ausbildung als kastenförmiger Körper mit bodenseitiger Oeffnung (OE), die durch abgewinkelte oder wulstartige Ansätze (AS) mindestens eines Teils der Unterkanten der benachbarten Elementwände begrenzt ist.

12. Bauelement für Zellenbauwerke mit Schüttmaterialfüllung, insbesondere für bepflanzbare Böschungs-Stützwände und Schallschutzwände mit Erdfüllung, umfassend eine Vorderwand, eine Rückwand und zwei Seitenwände, insbesondere auch nach einem der vorangehenden Ansprüche, dadurch gekennzeichnet, dass die Rückwand (21) eine Oberkante (OKH) aufweist, die wenigstens teilweise eine bezüglich der maximalen Höhenlage wenigstens einer Seitenwand-Oberkante (OKS) höhere Lage bezüglich einer in der Einbaulage des Bauelementes horizontalen Bezugsebene (BE) aufweist.

13. Bauelement für Zellenbauwerke mit Schüttmaterialfüllung, insbesondere für bepflanzbare Böschungs-Stützwände und Schallschutzwände mit Erdfüllung, umfassend eine Vorderwand, eine Rückwand und zwei Seitenwände, insbesondere auch nach einem der vorangehenden Ansprüche, dadurch gekennzeichnet, dass die Rückwand (21) eine Unterkante (UKH) aufweist, die wenigstens teilweise eine bezüglich der maximalen Höhenlage wenigstens einer Seitenwand-Unterkante (UKS) höhere Lage bezüglich einer in der Einbaulage des Bauelementes horizontalen Bezugsebene (BE) aufweist.

14. Bauelement für Zellenbauwerke mit Schüttmaterialfüllung, insbesondere für bepflanzbare Böschungs-Stützwände und Schallschutzwände mit Erdfüllung, umfassend eine Vorderwand, eine Rückwand und zwei Seitenwände, insbesondere auch nach einem der vorangehenden Ansprüche, dadurch gekennzeichnet, dass die Rückwand (31) eine Unterkante (UKH) aufweist, die wenigstens teilweise eine bezüglich der maximalen Höhenlage wenigstens einer Seitenwand-Unterkante (UKS) tiefere Lage bezüglich einer in der Einbaulage des Bauelementes horizontalen Bezugsebene (BE) aufweist.

15. Bauelement für Zellenbauwerke mit Schüttmaterialfüllung, insbesondere für bepflanzbare Böschungs-Stützwände und Schallschutzwände mit Erdfüllung, umfassend eine Vorderwand, eine Rückwand und zwei Seitenwände, insbesondere auch nach einem der vorangehenden Ansprüche, dadurch gekennzeichnet, dass wenigstens eine der Seitenwände im rückwärtigen Bereich ihrer Unterkante (UKS), insbesondere im Uebergangsbereich zwischen Seiten- und Rückwand, wenigstens einen nach oben vorspringenden Absatz bildet, der für eine in Richtung zur Front- oder Rückseite des Bauelementes lagesichernde Formschlussverbindung mit einem nach oben vorspringenden, insbesondere im Bereich der Rückwand-Oberkante (OKH) angeordneten Teil eines nach unten benachbarten Bauelementes vorgesehen ist.

16. Bauelement für Zellenbauwerke mit Schüttmaterialfüllung, insbesondere für bepflanzbare Böschungs-Stützwände und Schallschutzwände mit Erdfüllung, umfassend eine Vorderwand, eine Rückwand und zwei Seitenwände, insbesondere auch nach einem der vorangehenden Ansprüche, dadurch gekennzeichnet, dass die Rückwand (41, 51) im Bereich ihrer Unterkante (UKH) und/oder ihrer Oberkante (OKH), insbesondere im Uebergangsbereich zwischen Seiten- und Rückwand, wenigstens einen nach oben bzw. unten vorspringenden Absatz bildet, der für eine in Seitenrichtung lagesichernde Formschlussverbindung mit einem nach unten benachbarten Bauelement vorgesehen ist.

17. Bauelement für Zellenbauwerke mit Schüttmaterialfüllung, insbesondere für bepflanzbare Böschungs-Stützwände und Schallschutzwände mit Erdfüllung, umfassend eine Vorderwand, eine Rückwand und zwei Seitenwände, insbesondere auch nach einem der vorangehenden Ansprüche, dadurch gekennzeichnet, dass mindestens eine der Seitenwände im Bereich ihrer Ober- und/oder Unterkante mit wenigstens einer Einbuchtung (KEB) für die Durchführung mindestens einer Lage aus weichflexiblem Flachmaterial für die Einbettung in oder Umhüllung von Schüttfüllungsmaterial versehen ist.

18. Bauelement nach einem der vorangehenden Ansprüche, dadurch gekennzeichnet, dass die Rückwand-Oberkante (OKH) gegenüber der Rückwand-Unterkante (UKH) in Bezug auf die Einbaulage des Bauelementes rückwärts versetzt angeordnet ist.

19. Bauelement für Zellenbauwerke mit Schüttmaterialfüllung, insbesondere für bepflanzbare Böschungs-Stützwände und Schallschutzwände mit Erdfüllung, umfassend eine Vorderwand, eine Rückwand und zwei Seitenwände, insbesondere auch nach einem der vorangehenden Ansprüche, dadurch gekennzeichnet, dass die Rückwand in Bezug auf eine durch die Oberkanten oder Unterkanten der Seitenwände bestimmte Bezugsebene wenigstens abschnittsweise in Richtung nach oben und hinten vorspringend geneigt angeordnet ist.

20. Zellenbauwerk mit Schüttmaterialfüllung, insbesondere für bepflanzbare Böschungs-Stützwände und Schallschutzwände mit Erdfüllung, umfassend lagenweise übereinander angeordnete Bauelemente nach Anspruch 19, dadurch gekennzeichnet, dass sich die Rückwände wenigstens eines Teils der in benachbarten Lagen befindlichen Bauelemente längs einer gemeinsamen, in Richtung von unten nach oben und von der Front des Bauwerkes nach hinten vorspringend geneigten Ebene erstrecken.
